# EUROPÄISCHE PATENTSCHRIFT

(11) **EP 1 364 161 B1**
(45) Veröffentlichungstag und Bekanntmachung des Hinweises auf die Patenterteilung: **06.08.2008**
(21) Anmeldenummer: 02715666.0
(22) Anmeldetag: 30.01.2002
(51) Int. Cl.: F23D 14/02

(54) **VERFAHREN ZUR HERSTELLUNG EINER BRENNERANLAGE**
METHOD FOR THE PRODUCTION OF A BURNER UNIT
PROCEDE DE FABRICATION D'UN DISPOSITIF DE COMBUSTION

(30) Priorität: 30.01.2001 DE 10104151
(43) Veröffentlichungstag der Anmeldung: 26.11.2003
(73) Patentinhaber: Alstom Technology Ltd, 5400 Baden (CH)
(72) Erfinder: DORNBERGER, Rolf, CH-8212 Neuhausen am Rheinfall (CH); STOLL, Peter, 72119 Ammerbuch-Poltringen (DE); PASCHEREIT, Christian, Oliver, DE-14109 Berlin (DE); SCHUERMANS, Bruno, cH-4057 Basel (CH); BÜCHE, Dirk, 79780 Stühlingen (DE); KOUMOUTSAKOS, Petros, CH-8001 Zürich (CH)
(86) Internationale Anmeldenummer: PCT/IB2002/000282
(87) Internationale Veröffentlichungsnummer: WO 2002/061335

(56) Entgegenhaltungen:
- DE-A- 3 910 869
- DE-A- 4 446 945
- US-A- 4 735 052

## Beschreibung

### Technisches Gebiet

Die Erfindung betrifft ein Verfahren zur Herstellung einer Brenneranlage gemäss dem Oberbegriff des Anspruchs 1. Derartige Brenneranlagen werden vor allem in Gasturbinen eingesetzt. Ein derartiges Verfahren ist aus DE 4 446 945 A1 bekannt.

### Stand der Technik

Es ist bekannt, dass gattungsgemässe Brenneranlagen mit üblichen drallstabilisierten Vormischbrennern, bei welchen der Brennstoff meist mehr oder weniger gleichmässig über die Länge verteilt eingeleitet wird, in verschiedener Hinsicht problematische Eigenschaften aufweisen, die mit dem Ablauf der Verbrennung zu tun haben. Vor allem enthalten die Abgase oft einen beträchtlichen Anteil an Schadstoffen, insbesondere NOₓ. Auch durch pulsierende Verbrennung hervorgerufene Druckwellen bereiten oft Schwierigkeiten, da sie die Gasturbine hohen mechanischen Belastungen aussetzen und ihre Lebensdauer verringern.

Zur Verminderung dieser Probleme ist vorgeschlagen worden, die Verbrennung durch Beeinflussung des Drucks in der Brenneranlage mittels Rückkopplung zu stabilisieren. Dazu wurde der Druck dort gemessen und das gemessene Signal phasenverschoben über Lautsprecher wieder eingespeist. Auf diese Weise konnte eine stabilere Verbrennung und dadurch eine Verringerung der Bildung von Druckwellen und auch des NOₓ- und des CO-Ausstosses erreicht werden. S. dazu C. O. Paschereit, E. Gutmark, W. Weisenstein: 'Structure and Control of Thermoacaustic Instabilities in a Gasturbine Combustor', Combust. Sci. and Tech. 138 (1998), S. 213-232. Der erforderliche apparative Aufwand ist jedoch sehr beträchtlich.

### Darstellung der Erfindung

Der Erfindung liegt die Aufgabe zu Grunde, ein Verfahren zur Herstellung von gattungsgemässen Brenneranlagen anzugeben, die einfach aufgebaut sind und bei denen die Verbrennung günstig verläuft, insbesondere hinsichtlich der Verminderung von Pulsationen und niedrigem Ausstoss an Schadstoffen, insbesondere NOₓ. Es wurde gefunden, dass der Ablauf der Verbrennung stark von der Massenstromverteilung des in die Vormischbrenner eingeleiteten Brennstoffs beeinflusst wird.

Erfindungsgemäss werden die Brenneranlagen so ausgebildet, dass der Brennstoff mit einer bestimmten Massenstromverteilung in die Vormischbrenner eingeleitet wird, welche günstige Eigenschaften der Verbrennung insbesondere hinsichtlich Pulsationen und Schadstoffausstoss sichert.

### Kurze Beschreibung der Zeichnungen

Im folgenden wird die Erfindung anhand von Figuren, welche lediglich ein Ausführungsbeispiel darstellen, näher erläutert. Es zeigen
- Fig. 1: schematisch einen Vormischbrenner mit einer vorgeschalteten Verteilvorrichtung,
- Fig. 2: schematisch einen Aufbau einer Versuchsanlage mit einem Vormischbrenner entsprechend Fig. 1 und einer Verteilvorrichtung sowie einer Datenverarbeitungsanlage zur Ermittlung günstiger Massenstromverteilungen,
- Fig. 3: ein Schema einer Baumstruktur als vereinfachtes Modell für die Massenstromverteilung;
- Fig. 4, 5a,b: allgemein das bei der Ermittlung günstiger Massenstromverteilungen eingesetzte Optimierungsverfahren, wobei
- Fig. 4: die Bestimmungsmenge eines typischen Optimierungsproblems und ihre Abbildung auf die entsprechende Zielmenge zeigt und
- Fig. 5a,b: Schritte bei der Auswahl neuer Bestimmungsgrössen aus vorher erzeugten Versuchsgrössen im Zielraum;
- Fig. 6a,b: den Zielraum des vorliegenden Optimierungsproblems nach 20 bzw. 64 Iterationsschritten,
- Fig. 7: Massenstromverteilungen gemäss ausgewählten Lösungen des Optimierungsproblems.

### Wege zur Ausführung der Erfindung

Ein Vormischbrenner 1 (Fig. 1) grundsätzlich bekannten Aufbaus, wie er in einer Brennerkammer einer Gasturbine eingesetzt wird, weist die Form eines Kegelstumpfs mit an seinem weiten Ende einer Ausströmöffnung 2 auf. Längs zweier diametral gegenüberliegender Mantellinien sind Lufteinlassschlitze 3a,b vorgesehen, an deren Aussenseiten jeweils 16 Eintrittsöffnungen 4 für die Brennstoffzufuhr angeordnet sind, welche die brennerseitigen Endpunkte einer Verteilvorrichtung 5 bilden.

Im Zuge der Herstellung einer Brenneranlage werden vorerst Massenstromverteilungen ermittelt, die hinsichtlich einer Zielgrösse, deren Komponenten von bestimmten Eigenschaften, insbesondere dem Ausstoss von NOₓ und dem Maximum der Amplituden auftretender Druckstösse, gebildet werden, möglichst günstig sind. Dies geschieht mittels eines Versuchsaufbaus (Fig. 2), in welchem einem wie im Zusammenhang mit dem Fig. 1 beschrieben ausgebildeten Vormischbrenner 1 eine für Versuchszwecke geeignete Verteilvorrichtung 5 vorgeschaltet ist, die beispielsweise wie in Fig. 1 dargestellt ausgebildet sein kann.

Der Eingang der Verteilvorrichtung 5 wird von einer Zuleitung 6 gebildet, die an eine Brennstoffquelle, z. B. eine stationäre Gasleitung (nicht dargestellt) angeschlossen und mit einem Eingangsventil 7 versehen ist, das die Brennstoffzufuhr begrenzt. Anschliessend verzweigt sich die Hauptleitung 6 in zwei Zweigleitungen 8a,b, von welchen jeweils vier Zufuhrleitungen abzweigen, in denen jeweils ein Regelventil liegt. Die Regelventile sind mit V₁ bis V₈ bezeichnet. Anschliessend an das jeweilige Regelventil verzweigt sich die Zufuhrleitung zu zwei Paaren von einander gegenüberliegenden Eintrittsöffnungen 4 und zwar derart, dass zwei axial aufeinanderfolgende Vierergruppen von Eintrittsöffnungen jeweils über eines der Regelventile V₁, ..., V₈ mit Brennstoff beaufschlagt werden. Die Regelventile V₁, ..., V₈ sind so ausgebildet, dass mit ihnen bestimmte Massenströme m₁, ..., m₈ eingestellt werden können. Den beiden auf der gleichen Seite angeordneten Eintrittsöffnungen 4 ist jeweils ein An/Aus-Ventil vorgeordnet. Mittels der An/Aus-Ventile V"₁, ..., V"₁₆ kann jeweils die Brennstoffzufuhr zu zwei aufeinanderfolgenden Eintrittsöffnungen 4 gezielt gesperrt werden.

Der Aufbau der Verteilvorrichtung 5 kann vom Beschriebenen in vieler Hinsicht abweichen. So kann jedem Regelventil eine grössere oder kleinere Gruppe von Eintrittsöffnungen oder auch nur eine einzige Eintrittsöffnung zugeordnet sein. Die An/Aus-Ventile können an anderer Stelle eingesetzt sein oder auch entfallen oder es können ausschliesslich solche Ventile eingesetzt werden, z. B. eines für jede Eintrittsöffnung. Auch die Topologie kann anders sein, z. B. der in Fig. 3 dargestellten Verteilvorrichtung 5' (Fig. 3) entsprechen, einer Baumstruktur aus Dreiwegventilen, wie sie weiter unten näher beschrieben wird. Die Versuche, deren Ergebnisse weiter unten angegeben sind, wurden mit einer Verteilvorrichtung durchgeführt, die der in Fig. 1 dargestellten entsprach, jedoch ohne die An/Aus-Ventile V"₁, ..., V"₁₆.

Die Regelventile V₁, ..., V₈ der Verteilvorrichtung 5 werden nach von der Datenverarbeitungsanlage 9 ausgegebenen Werten von einer Steuereinheit 10 eingestellt. Eine Messeinheit 11 liefert die gemessenen Eigenschaften der Brenneranlage an die Datenverarbeitungsanlage 9. Für die Darstellung der Massenstromverteilung in der Datenverarbeitungsanlage 9 wird die Verteilvorrichtung 5 auf die Verteilvorrichtung 5' (Fig. 3) abgebildet, d. h. ein Modell benutzt, bei welchem sie durch eine binäre Baumstruktur aus Dreiwegventilen V'₁, ..., V'₇ dargestellt ist und davon ausgegangen, dass der Gesamtmassenstrom jeweils einen festen Wert M hat. Die Stellung jedes der Dreiwegventile kann durch einen Verteilparameter p, 0≤p≤1 dargestellt werden, der dem auf den linken Ausgang fallenden Anteil bei der Verteilung des Massenstroms zwischen dem linken und dem rechten Ausgang entspricht. Werden die einzelnen Massenströme an den Ausgängen der Regelventile V₁, ..., V₈ mit m₁, ..., m₈ bezeichnet, so ergibt sich der Verteilparameter des Ventils V'₁ zu p₁=(m₁+...+m₄)/M, der des Ventils V'₂ zu p₂=(m₁+m₂)/(m₁+...+m₄) etc. und umgekehrt kann man aus den Verteilparametern p₁, ..., p₇ leicht m₁, ..., m₈ berechnen gemäss m₁=Mp₁p₂p₄, m₂=Mp₁p₂(1-p₄) usw.. Dadurch, dass die Datenverarbeitungsanlage 9 mit dem beschriebenen Modell arbeitet, werden nur sieben Parameter benötigt und damit die Dimension des Bestimmungsraumes (s. unten) um 1 erniedrigt.

Wird wie im vorliegenden Fall hinsichtlich mehrerer unabhängiger Eigenschaften optimiert, so ist es im allgemeinen nicht möglich, eine bestimmte optimale Lösung auszuwählen, doch kann eine Menge sogenannter Pareto-optimaler Lösungen aufgefunden werden, die jeweils dadurch gekennzeichnet sind, dass sie nicht Pareto-dominiert sind, d. h. dass es keine andere Lösung gibt, welche hinsichtlich einer Eigenschaft günstiger und hinsichtlich keiner der übrigen Eigenschaften ungünstiger wäre. Anders ausgedrückt, eine Lösung, die hinsichtlich mindestens einer Eigenschaft günstiger ist als eine Pareto-optimale Lösung, ist zwangsläufig hinsichtlich mindestens einer anderen Eigenschaft ungünstiger als diese.

Die Zielgrössen der Pareto-optimalen Lösungen bilden gewöhnlich einen Hyperflächenabschnitt im von den Zielgrössen aufgespannten Zielraum, die sogenannte Pareto-Front, welche die Zielmenge, d. h. die Menge der Zielgrössen sämtlicher möglichen Lösungen gegen Bereiche des Zielraums, die günstiger wären, aber nicht zugänglich sind, berandet. An die Pareto-Front schliessen weitere die Zielmenge berandende Hyperflächenabschnitte an, welche Lösungen enthalten, die zwar nicht Pareto-optimal, aber u. U. trotzdem von Interesse sind.

Für die Suche nach Pareto-optimalen Lösungen bieten sich semistochastische Verfahren an, welche sich z. B. am natürlichen Evolutionsprozess der Lebewesen durch Kreuzung, Mutation und Selektion orientieren und mittels sogenannter evolutionärer Algorithmen realisiert werden. Mit Hilfe derselben werden, ausgehend von bestimmten, z. B. zufallsverteilten Ausgangsgrössen für einen Satz von Bestimmungsgrössen iterativ Pareto-optimale Lösungen approximiert, indem bei jedem Iterationsschritt die Bestimmungsgrössen z. B. durch Rekombinationen und Zufallsmutationen variiert und aus den so hergestellten Versuchsgrössen durch auf die entsprechenden Zielgrössen gestützte Auswahl ein neuer Satz von Bestimmungsgrössen selektiert wird. Sobald ein bestimmtes Abbruchskriterium erfüllt ist, wird die Iteration abgebrochen.

In Fig. 4 ist eine Situation dargestellt, in der der Bestimmungsraum 3-dimensional ist mit Parametern x₁, x₂ und x₃. Die Bestimmungsmenge B, über welche die Bestimmungsgrösse variiert, ist dadurch eingeschränkt, dass die Variablen jeweils zwischen Null und einer Obergrenze X₁, X₂ bzw. X₃ liegen und bildet daher einen Quader, das Produkt der Intervalle [0,X₁], [0,X₂] und [0,X₃]. Durch einen bekannten funktionalen Zusammenhang f, der durch ein mathematisches Modell oder durch einen Versuchsaufbau gegeben sein kann, wird jeder Bestimmungsgrösse x=(x₁,x₂,x₃) eine Zielgrösse y=f(x) zugeordnet, die in einer Zielmenge Z liegt. Sie ist eine Teilmenge des in diesem Fall 2-dimensionalen Zielraums, d. h. y=(y₁,y₂), wobei y₁ und y₂ zwei Eigenschaften darstellen, die optimiert werden sollen. Die Zielmenge Z kann die vollständige Bildmenge der Bestimmungsmenge B unter der Abbildung f oder ein durch Zwangsbedingungen eingeschränkter Teil derselben sein.

Die Zielgrössen der gesuchten Lösungen bilden eine sogenannte Pareto-Front P (durchgezogene Linie), welche die Zielmenge Z gegen kleine, d. h. günstige Werte der Eigenschaften y₁, y₂ hin berandet. Seitlich schliessen an die Pareto-Front P Lösungen an, welche ebenfalls auf dem Rand der Zielmenge Z liegen. Sie sind nicht Pareto-optimal, da zu jeder dieser Lösungen eine Lösung auf der Pareto-Front gefunden werden kann, bei der beide Eigenschaften günstiger sind, doch können sie u. U. ebenfalls von Interesse sein.

Es geht nun in erster Linie darum, Bestimmungsgrössen x zu finden, bei welchen die zugehörigen Zielgrössen y=f(x) möglichst nahe an der Pareto-Front P liegen. Sie sollen ausserdem einigermassen gleichmässig über die gesamte Pareto-Front P und möglichst auch über die an dieselbe anschliessenden Randbereiche der Zielmenge Z verteilt sein. Derartige Lösungen werden mittels eines iterativen evolutionären oder genetischen Algorithmus erzeugt, welcher die Grundlage eines Programms bildet, das auf einer Datenverarbeitungsanlage abläuft. Dabei ist in der Regel jede Variable durch einen Bitvektor einer Länge L, die z. B. 32 beträgt, codiert.

Zur Auffindung annähernd Pareto-optimaler Lösungen werden zuerst in der Bestimmungsmenge B liegende Ausgangsgrössen erzeugt, die als erster Satz von Bestimmungsgrössen den Ausgangspunkt der Iteration bilden. Sie können z. B. regelmässig oder zufällig über die Bestimmungsmenge B verteilt sein. Dann werden so viele Iterationschritte ausgeführt, bis ein Abbruchkriterium erfüllt ist. Es kann darin bestehen, dass eine bestimmte Höchstzahl von Iterationsschritten ausgeführt oder eine bestimmte Rechenzeit verbraucht wurde oder auch darin, dass die Aenderung der Zielgrössen während einer bestimmten Anzahl von Iterationsschritten unterhalb eines bestimmten Minimums geblieben ist.

Bei jedem Iterationschritt werden folgende Teilschritte ausgeführt:
Rekombination: Es werden jeweils durch Kombination von Teilen mehrerer Bestimmungsgrössen aus dem vorliegenden Satz neue Grössen erzeugt. Beispielsweise werden zuerst entweder sämtliche möglichen geordneten Paare von Bestimmungsgrössen gebildet oder auch nur einige mittels eines Zufallsgenerators bestimmte. Jede Bestimmungsgrösse bildet einen Vektor aus n reellen Parametern. Es wird nun ebenfalls mittels eines Zufallsgenerators eine Zahl 1 mit 0≤l≤n erzeugt und dann zwei neue Grössen gebildet, indem die ersten l Parameter von der ersten Bestimmungsgrösse und die übrigen von der zweiten Bestimmungsgrösse genommen werden und umgekehrt.
Mutation: Zu den im Rekombinationsschritt erzeugten Grössen werden mittels eines Zufallsgenerators z. B. gemäss einer Normalverteilung erzeugte Grössen addiert. Natürlich können aus einer Grösse auch mehrere Ausgangsgrössen auf solche Weise erzeugt werden.
Selektion: Aus den beiden obengenannten Schritten geht eine Menge von Versuchsgrössen hervor, die in der Regel grösser als der ursprüngliche Satz von Bestimmungsgrössen ist. Aus dieser meist verhältnismässig grossen Menge von Versuchsgrössen wird nun ein neuer Satz von im Durchschnitt besonders günstigen Bestimmungsgrössen ausgewählt. Die Vorgehensweise bei der Selektion ist für die Entwicklung der Iteration von grosser Bedeutung. Zur Steuerung der Annäherung an die Pareto-Front P und an angrenzende Bereiche des Randes der Zielmenge Z, insbesondere zur Erzielung einer breiten Annäherung, wird vorzugsweise wie folgt vorgegangen:

In einem ersten Selektionsschritt wird die durch die Bedingung y₁=0 gekennzeichnete Hyperebene eines Teils des Zielraums, der die Zielmenge Z umfasst und die im dargestellten 2-dimensionalen Fall (Fig. 5a) mit der y₂-Achse zusammenfällt, einer Partition in Untermengen unterworfen, die in diesem Fall Intervalle I₁ⁱ bilden. Ausgehend davon wird der besagte Teil des Zielraums in Teilmengen W₁ⁱ unterteilt, welche die Urbilder der Orthogonalprojektionen desselben längs der positiven y₁-Achse auf die besagten Intervalle I₁ⁱ sind. Anders ausgedrückt, die Teilmenge W₁ⁱ für ein bestimmtes i ist die Menge aller Punkte y=(y₁,y₂) im besagten Teil des Zielraums, für die y₁>0 ist und y₂ in I₁ⁱ liegt. In Fig. 5a bildet sie einen zur Koordinatenachse y₁ parallelen Streifen.

Zu jeder der nichtüberlappenden Teilmengen W₁ⁱ wird nun diejenige Versuchsgrösse ermittelt und selektiert, für die y₁ optimal, d. h. minimal ist. In Fig. 5a sind die Zielgrössen sämtlicher Versuchsgrössen mit einem Kreis O markiert, die der in den einzelnen W₁ⁱ selektierten Versuchsgrössen sind mit einem überlagerten Malzeichen x gekennzeichnet.

In einem zweiten Selektionsschritt wird der die Zielmenge Z enthaltende Teil des Zielraums auf ganz analoge Weise in Teilmengen W₂^{j} unterteilt und auch dort wieder zu jeder Teilmenge diejenige Versuchsgrösse ermittelt und selektiert, für die y₂ optimal, d. h. minimal ist. Diese Lösungen sind in Fig. 5b mit einem überlagerten Pluszeichen + gekennzeichnet. Der neue Satz von Bestimmungsgrössen, mit denen dann der nächste Iterationsschritt in Angriff genommen wird, setzt sich aus den in beiden Selektionsschritten selektierten Versuchsgrössen zusammen.

In verhältnismässig vielen Fällen, vor allem in der Nähe des mittleren Bereichs der Pareto-Front P sind es die gleichen Versuchsgrössen, die in beiden Fällen ermittelt werden, so dass ein Selektionsschritt gewöhnlich ausreicht, um diese Versuchsgrössen festzustellen. In den seitlichen Randbereichen und vor allem im an die Pareto-Front P anschliessenden Teil des Randes der Zielmenge Z ist dies jedoch in der Regel nicht der Fall. Legt man auch auf die Ermittlung von Lösungen in diesen Bereichen Wert, so ist es erforderlich, beide Selektionsschritte durchzuführen.

Es besteht natürlich auch die Möglichkeit, in jeder der Teilmengen jeweils nicht nur eine Versuchsgrösse, sondern eine Auswahlmenge von Versuchsgrössen zu selektieren, z. B. die k hinsichtlich der verbleibenden Komponente günstigsten mit k>1.

Die geschilderte Vorgehensweise bei der Selektion kann leicht auf Fälle übertragen werden, in denen die Dimension m des Zielraumes grösser als 2 ist. In diesem Fall wird man vorzugsweise sämtliche m Hyperebenen bilden, die dadurch gekennzeichnet sind, dass eine der Koordinaten y₁,...,yₘ gleich Null ist und jeweils eine Partition derselben in Untermengen durchführen. Dies kann so geschehen, dass von vornherein jede der Koordinatenachsen in Intervalle unterteilt und als Untermengen einer Hyperebene dann jeweils sämtliche Produkte von Intervallen herangezogen werden, in welche die die Hyperebene aufspannenden Koordinatenachsen unterteilt sind.

In jeder der Teilmengen, die von den Urbildern der Orthogonalprojektionen auf die Untermengen der Hyperebenen gebildet werden, wird dann die bezüglich der verbleibenden Komponente günstigste Versuchsgrösse selektiert und schliesslich zur Herstellung des neuen Satzes von Bestimmungsgrössen die Vereinigung der selektierten Versuchsgrössen über die Teilmengen und Hyperebenen gebildet. Je nach dem, ob man an einer möglichst umfassenden Ermittlung von Lösungen interessiert ist oder vor allem in bestimmten Bereichen liegende feststellen möchte, kann die Selektion auch nur einen Teil der Hyperebenen berücksichtigen, zumal, wie oben am Beispiel erläutert, die zentralen Bereiche der Pareto-Front meist schon beim ersten Selektionsschritt ziemlich gut erfasst werden.

Die konkrete durch den Algorithmus bestimmte Vorgehensweise kann natürlich durch andere Zusammenfassung von Einzelschritten etc. vom oben Geschilderten abweichen, insbesondere brauchen nicht unbedingt die beschriebenen Selektionsschritte nacheinander ausgeführt zu werden.

Die Unterteilung in Intervalle kann jeweils gleichmässig oder logarithmisch abgestuft sein, sie kann aber auch etwa in Bereichen, an denen besonderes Interesse besteht, feiner sein. Die Partitionen in Untermengen können während der gesamten Iteration festgehalten oder verändert, z. B. an die Verteilung der Zielgrössen angepasst werden. Statt oder neben Hyperebenen können auch Teilräume niedrigerer Dimension herangezogen werden, doch muss dann in jeder Teilmenge bezüglich mehrerer Eigenschaften optimiert werden, was weitere Vorgaben oder ein rekursives Vorgehen erfordert.

So sind bei der Selektion verschiedenste Abwandlungen des geschilderten Vorgehens denkbar. Die beschriebene Vorgehensweise hat den Vorteil, dass durch die Vorgaben hinsichtlich der Lage der Zielgrössen die Ermittlung der Lösungen jeweils so gesteuert wird, dass sich die aus denselben abgeleiteten Zielgrössen schliesslich auf eine gewünschte Weise über einen Randbereich der Zielmenge verteilen. Selbstverständlich sind auch bei der Rekombination und der Mutation verschiedene Abwandlungen möglich. Diese Teilschritte sind auch nicht in jedem Fall beide erforderlich.

Beim vorliegenden Optimierungsproblem wird der Bestimmungsraum von den Verteilparameteren p₁, ..., p₇ aufgespannt, welche jeweils über das Intervall [0,1] variieren können, der Zielraum dagegen von Emissionen und Pulsationen, im Beispiel den beiden Eigenschaften NOₓ-Gehalt und maximale Amplitude A der auftretenden Druckwellen. Der Zielraum ist in Fig. 6a, 6b dargestellt, und zwar mit den Zielgrössen der nach 20 Iterationsschritten ermittelten 100 Lösungen (Fig. 6a) und den nach 64 Iterationsschritten ermittelten 320 Lösungen (Fig. 6b)..Die beiden Abbildungen zeigen deutlich, wie mehr und mehr vor allem günstige Lösungen ermittelt werden und sich allmählich die Grenze der Menge von Zielgrössen gegen die günstigen Werte der Eigenschaften hin - die Pareto-Front - abzeichnet.

Aus den ermittelten Lösungen wird nun eine bestimmte Lösung ausgewählt, wobei weitere, eventuell eher intuitive Kriterien in die Entscheidung miteinbezogen werden können. Die Bestimmungsgrösse der ausgewählten Lösung wird dann der Herstellung der Brenneranlage, insbesondere der Herstellung oder Einstellung der Verteilvorrichtung 5 zugrundegelegt. Es wird also eine Brenneranlage hergestellt, bei der die Verteilparameter p₁, ..., p₇ und damit die Massenströme m₁, ..., m₈ so festgelegt wurden, dass sie der Bestimmungsgrösse der ausgewählten Lösung entsprechen.

Enthält die Verteilvorrichtung 5 neben den Regelventilen auch, wie in Fig. 1 dargestellt, An/Aus-Ventile, so muss der Bestimmungsraum um entsprechende binäre Schaltparameter ergänzt werden, die jeweils durch ein Bit dargestellt werden, das die Werte 0 für 'geschlossen' und 1 für 'offen' annehmen kann. Das Auftreten dieser Parameter ändert am weiter oben geschilderten Ablauf der Optimierung praktisch nichts. Lediglich bei der Mutation ist eine Aenderung erforderlich. Hier kann z. B. vorgesehen werden, dass jeder Schaltparameter, also jedes Bit, mit einer bestimmten, z. B. festen Wahrscheinlichkeit invertiert wird, also 0 in 1 und 1 in 0 übergeht.

Fig. 7 zeigt als Beispiele fünf verschiedene Lösungen, d. h. Massenstromverteilungen, wobei die Abszisse die Nummern der Regelventile V₁, ..., V₈ zeigt und die Ordinate die Massenströme m₁, ..., m₈. Die damit erzielten Eigenschaften sind der folgenden Tabelle zu entnehmen:

| Lösung | Zeichen | NOₓ-Gehalt [ppm] | Maximale Amplitude [mbar] |
|---|---|---|---|
| 1 (Gleichverteilung) | Kreise | 2,5 | 3,12 |
| 2 | Raute | 3,0 | 2,92 |
| 3 | Dreieck | 4,0 | 2,83 |
| 4 | Kreuz | 5,0 | 2,80 |
| 5 | Quadrat | 2,0 | 3,37 |

Lösungen 3 und 4 bieten besonders günstige Werte, was die auftretenden Druckstösse betrifft, während Lösung 5 die besten Abgaswerte zeigt, allerdings mit hohen Werten für die Druckmaxima. Lösung 2 dagegen bietet in dieser Beziehung wieder sehr gute Eigenschaften, für welche lediglich ein geringfügig erhöhter NOₓ-Ausstoss in Kauf genommen werden muss.

Es sind natürlich verschiedene Abweichungen vom beschriebenen Beispiel möglich. So können zusätzliche Eigenschaften oder andere als die beschriebenen wie z. B. CO-Ausstoss, mittlere Amplitude des erzeugten Schalls u. a. der Optimierung zugrundegelegt werden. Auch die Optimierungsmethode kann vom Beschriebenen abweichen. Es ist auch möglich, die Suche nach Pareto-optimalen Lösungen bei verschiedenen Lasten und entsprechenden Werten des Gesamtmassenstroms M durchzuführen und so Lösungen zu ermitteln, die über einen grösseren Arbeitsbereich günstige Eigenschaften aufweisen.

Schliesslich wird die Lösung, die den Anforderungen am besten entspricht, ausgewählt und eine Brenneranlage hergestellt, bei der die dem in der Versuchsanordnung verwendeten entsprechenden Vormischbrenner jeweils eine feste axiale Massenstromverteilung aufweisen, die der Bestimmungsgrösse der ausgewählten Lösung entspricht. Die Einstellung der gewünschten Massenstromverteilung kann dabei auf verschiedene Weisen erfolgen. So können z. B. in der Brenneranlage Verteilvorrichtungen mit Drosseln oder Weichen eingesetzt werden, die die gewünschte feste Massenstromverteilung auf möglichst einfache und zuverlässige Weise erzeugen. Die Massenstromverteilung kann jedoch auch sehr einfach durch die Dimensionierung, insbesondere die Duchmesser der Eintrittsöffnungen eingestellt werden. In diesem Fall kann die Verteilvorrichtung jeweils aus einem Rohrsystem bestehen, das deren Eingang mit den Eintrittsöffnungen verbindet.

### Bezugszeichenliste

- 1: Vormischbrenner
- 2: Oeffnung
- 3a,b: Lufteinlassschlitze
- 4: Eintrittsöffnungen
- 5: Verteilvorrichtung
- 6: Hauptleitung
- 7: Eingangsventil
- 8: Zweigleitungen
- 9: Datenverarbeitungsanlage
- 10: Steuereinheit
- 11: Messeinheit

## Patentansprüche

1. Verfahren zur Herstellung einer Brenneranlage mit einer Brennstoffquelle und mindestens einem drallstabilisierten Vormischbrenner (1), sowie einer Verteilvorrichtung (5), über welche mehrere Eintrittsöffnungen (4) im Vormischbrenner (1) mit der Brennstoffquelle verbunden sind, **dadurch gekennzeichnet, dass** eine erwünschte Massenstromverteilung in den mindestens einen Vormischbrenner (1) ermittelt wird, indem nacheinander mehrere die Massenstromverteilung festlegende Bestimmungsgrössen, Vektoren aus einer Bestimmungsmenge, welche eine Teilmenge eines n-dimensionalen Raums ist, mittels einer Datenverarbeitungsanlage (9) erzeugt werden und bei einer Versuchsanordnung mit mindestens einem Vormischbrenner (1) und mindestens einer einstellbaren Verteilvorrichtung (5) jeweils die Massenstromverteilung gemäss der Bestimmungsgrösse eingestellt wird und eine Zielgrösse, ein Vektor aus einer Zielmenge, welche eine Teilmenge eines m-dimensionalen Raums ist, an der Versuchsanordnung gemessen wird und schliesslich aufgrund der Zielgrössen eine geeignete Bestimmungsgrösse ausgewählt und der mindestens eine Vormischbrenner oder die mindestens eine Verteilvorrichtung der Brenneranlage derart ausgelegt wird, dass die Massenstromverteilung derjenigen entspricht, welche durch die ausgewählte Bestimmungsgrösse festgelegt ist.

2. Verfahren nach Anspruch 1, **dadurch gekennzeichnet, dass** die Komponenten der Bestimmungsgrössen mindestens zum Teil von den Verteilparametern (p₁, ..., p₇) der Verzweigungspunkte einer Baumstruktur gebildet werden, durch welche die Verteilung des Massenstrom auf Eintrittsöffnungen oder Gruppen von Eintrittsöffnungen (4) des mindestens einen Vormischbrenners (1) bestimmt wird.

3. Verfahren nach Anspruch 1 oder 2, **dadurch gekennzeichnet, dass** Pareto-Lösungen, welche sich **dadurch** auszeichnen, dass bei jeder Lösung, bei welcher eine Komponente der Zielgrösse einen günstigeren Wert aufweist, zwangsläufig mindestens eine andere Komponente einen ungünstigeren Wert aufweist, mittels der Datenverarbeitungsanlage (9) mindestens annähernd ermittelt werden und die geeignete Bestimmungsgrösse unter den Pareto-Lösungen ausgewählt wird.

4. Verfahren nach Anspruch 3, **dadurch gekennzeichnet, dass** die approximative Ermittlung der Pareto-Lösungen erfolgt, indem als Satz von Bestimmungsgrössen dienende Ausgangsgrössen bestimmt und bis zur Erfüllung eines Abbruchkriteriums mittels der Datenverarbeitungsanlage (9) Iterationsschritte durchgeführt werden, bei welchen jeweils aus einem Satz von Bestimmungsgrössen ein neuer Satz von Bestimmungsgrössen ermittelt wird, indem aus dem Satz von Bestimmungsgrössen eine Menge von jeweils in der Bestimmungsmenge liegenden Versuchsgrössen erzeugt wird, aus der jeweils aufgrund der Zielgrössen, die bei durch die Bestimmungsgrössen festgelegter Massenstromverteilung gemessen wurden, der neue Satz von Bestimmungsgrössen selektiert wird.

5. Verfahren nach Anspruch 4, **dadurch gekennzeichnet, dass** die Erzeugung der Versuchsgrössen aus dem Satz von Bestimmungsgrössen durch Zufallsmutation oder Rekombination der Bestimmungsgrössen mittels der Datenverarbeitungsanlage (9) erfolgt.

6. Verfahren nach einem der Ansprüche 1 bis 5, **dadurch gekennzeichnet, dass** die Konzentration mindestens eines Schadstoffes, z. B. die NOₓ-Konzentration im Abgas eine Komponente der Zielgrösse bildet.

7. Verfahren nach einem der Ansprüche 1 bis 6, **dadurch gekennzeichnet, dass** ein Mass der in der Brenneranlage auftretenden Pulsationen, vorzugsweise deren maximale Amplitude eine Komponente der Zielgrösse bildet.

8. Verfahren nach einem der Ansprüche 1 bis 7, **dadurch gekennzeichnet, dass** die Eintrittsöffnungen (4) mindestens zum Teil axial aufeinanderfolgend angebracht werden.

9. Verfahren nach einem der Ansprüche 1 bis 8, **dadurch gekennzeichnet, dass** die gewünschte Massenstromverteilung mindestens teilweise durch Dimensionierung der Eintrittsöffnungen (4) erzielt wird.

10. Verfahren nach einem der Ansprüche 1 bis 9, **dadurch gekennzeichnet, dass** die gewünschte Massenstromverteilung mindestens teilweise durch Drosseln und/oder Weichen der Verteilvorrichtung erzielt wird.

## Claims

1. Method for producing a burner system with a fuel source and at least one swirl-stabilized premix burner (1), and also a distributing device (5), by means of which a number of inlet openings (4) in the premix burner (1) are connected to the fuel source, **characterized in that** a desired mass flow distribution into the at least one premix burner (1) is determined, **in that** a number of determination variables fixing the mass flow distribution, vectors from a determination set which is a subset of an n-dimensional domain, are generated one after the other by means of a data-processing system (9) and, in a test setup with at least one premix burner (1) and at least one adjustable distributing device (5), the mass flow distribution is respectively set on the basis of the determination variable, and a target variable, a vector from a target set which is a subset of an m-dimensional domain, is measured on the test setup and, finally, a suitable determination variable is selected on the basis of the target variables and the at least one premix burner or the at least one distributing device of the burner system is designed such that the mass flow distribution corresponds to that which is fixed by the selected determination variable.

2. Method according to Claim 1, **characterized in that** the components of the determination variables are formed at least partly by the distributing parameters (p₁, ..., p₇) of the branching points of a tree structure, by which the distribution of the mass flow between inlet openings or groups of inlet openings (4) of the at least one premix burner (1) is determined.

3. Method according to Claim 1 or 2, **characterized in that** Pareto solutions, which are distinguished by the fact that in every solution in which one component of the target variable has a more favorable value, at least one other component inevitably has a less favorable value, are determined at least approximately by means of the data-processing system (9) and the suitable determination variable among the Pareto solutions is selected.

4. Method according to Claim 3, **characterized in that** the approximative determination of the Pareto solutions is performed **in that** starting variables serving as a set of determination variables are determined and, until a terminating criterion is satisfied, the data-processing system (9) carries out iteration steps in which a new set of determination variables is in each case determined from a set of determination variables by generating from the set of determination variables a set of test variables respectively lying in the determination set, from which the new set of determination variables is selected in each case on the basis of the target variables which were measured for the mass flow distribution fixed by the determination variables.

5. Method according to Claim 4, **characterized in that** the generation of the test variables from the set of determination variables is performed by random mutation or recombination of the determination variables by means of the data-processing system (9).

6. Method according to one of Claims 1 to 5, **characterized in that** the concentration of at least one pollutant, for example the NOₓ concentration, in the exhaust gas forms a component of the target variable.

7. Method according to one of Claims 1 to 6, **characterized in that** a measure of the pulsations occurring in the burner system, preferably their maximum amplitude, forms a component of the target variable.

8. Method according to one of Claims 1 to 7, **characterized in that** the inlet openings (4) are provided at least partly axially in succession.

9. Method according to one of Claims 1 to 8, **characterized in that** the desired mass flow distribution is achieved at least partly by dimensioning of the inlet openings (4).

10. Method according to one of Claims 1 to 9, **characterized in that** the desired mass flow distribution is achieved at least partly by restrictors and/or diverters of the distributing device.

## Revendications

1. Procédé pour la fabrication d'une installation de brûleur comprenant une source de combustible et au moins un brûleur à prémélange (1) à tourbillonnement stabilisé, ainsi qu'un dispositif de distribution (5), par le biais duquel plusieurs ouvertures d'entrée (4) dans le brûleur à prémélange (1) sont connectées à la source de combustible, **caractérisé en ce que** l'on détermine une répartition du débit massique souhaitée dans l'au moins un brûleur à prémélange (1), en produisant successivement plusieurs valeurs de détermination établissant la répartition du débit massique, des vecteurs provenant d'une quantité de détermination, qui est une quantité partielle d'un espace à n dimensions, au moyen d'une installation de traitement des données (9), et la répartition du débit massique est à chaque fois ajustée en fonction de la valeur de détermination dans un dispositif d'essai avec au moins un brûleur à prémélange (1) et au moins un dispositif de distribution (5) ajustable, et une valeur cible, un vecteur provenant d'une quantité cible, qui est une quantité partielle d'un espace à n dimensions, est mesurée au niveau du dispositif d'essai, et finalement, sur la base des valeurs cibles, une valeur de détermination appropriée est sélectionnée et l'au moins un brûleur à prémélange ou l'au moins un dispositif de distribution de l'installation de brûleur étant conçu de telle sorte que la répartition du débit massique corresponde à celle qui est établie par la valeur de détermination sélectionnée.

2. Procédé selon la revendication 1, **caractérisé en ce que** les composantes des valeurs de détermination sont formées au moins en partie par les paramètres de répartition (p₁, ..., p₇) des points de ramification d'une structure en arbre, par laquelle la répartition du débit massique est déterminée au niveau d'ouvertures d'entrée ou de groupes d'ouvertures d'entrée (4) de l'au moins un brûleur à prémélange (1).

3. Procédé selon la revendication 1 ou 2, **caractérisé en ce que** des solutions Pareto, qui se caractérisent **en ce que** pour chaque solution, pour laquelle une composante de la valeur cible présente une valeur plus favorable, au moins une autre composante présente forcément une valeur moins favorable, sont déterminées au moins approximativement au moyen de l'installation de traitement des données (9) et les valeurs de détermination appropriées sont sélectionnées parmi les solutions Pareto.

4. Procédé selon la revendication 3, **caractérisé en ce que** la détermination approximative des solutions Pareto a lieu **en ce que** l'on détermine des valeurs de sortie servant d'ensemble de valeurs de détermination et l'on effectue au moyen de l'installation de traitement des données (9), jusqu'à ce qu'un critère d'interruption soit satisfait, des étapes d'itération dans lesquelles à chaque fois un nouveau jeu de valeurs de détermination est déterminé à partir d'un jeu de valeurs de détermination, en produisant à partir du jeu de valeurs de détermination une quantité de valeurs d'essai se trouvant à chaque fois dans la quantité de détermination, à partir desquelles, sur la base des valeurs cibles qui ont été mesurées lors de la répartition du débit massique établie par les valeurs de détermination, le nouveau jeu de valeurs de détermination est sélectionné.

5. Procédé selon la revendication 4, **caractérisé en ce que** la production des valeurs d'essai est effectuée à partir du jeu de valeurs de détermination par mutation aléatoire ou recombinaison des valeurs de détermination au moyen de l'installation de traitement des donnée (9).

6. Procédé selon l'une quelconque des revendications 1 à 5, **caractérisé en ce que** la concentration en au moins une substance toxique, par exemple la concentration en NOx dans le gaz d'échappement, constitue une composante de la valeur cible.

7. Procédé selon l'une quelconque des revendications 1 à 6, **caractérisé en ce qu'**une masse des pulsations produites dans l'installation de brûleur, de préférence son amplitude maximale, constitue une composante de la valeur cible.

8. Procédé selon l'une quelconque des revendications 1 à 7, **caractérisé en ce que** les ouvertures d'entrée (4) sont disposées au moins en partie axialement les unes derrière les autres.

9. Procédé selon l'une quelconque des revendications 1 à 8, **caractérisé en ce que** la répartition du débit massique souhaitée est obtenue au moins en partie par dimensionnement des ouvertures d'entrée (4).

10. Procédé selon l'une quelconque des revendications 1 à 9, **caractérisé en ce que** la répartition du débit massique souhaitée est obtenue au moins en partie par étranglement et/ou écartement du dispositif de distribution.
